# EUROPÄISCHE PATENTSCHRIFT

(11) **EP 0 934 165 B1**
(45) Veröffentlichungstag und Bekanntmachung des Hinweises auf die Patenterteilung: **28.02.2001**
(21) Anmeldenummer: 97945761.1
(22) Anmeldetag: 17.10.1997
(51) Int. Cl.: B41F 31/02

(54) **FARBKASTEN**
INK DUCT
ENCRIER

(30) Priorität: 25.10.1996 DE 19644369
(43) Veröffentlichungstag der Anmeldung: 11.08.1999
(73) Patentinhaber: Koenig & Bauer Aktiengesellschaft, 97080 Würzburg (DE)
(72) Erfinder: SCHÄFER, Karl, Robert, D-97222 Rimpar (DE); SCHNEIDER, Georg, D-97080 Würzburg (DE)
(86) Internationale Anmeldenummer: DE9702396
(87) Internationale Veröffentlichungsnummer: WO9818630

(56) Entgegenhaltungen:
- WO-A-96/04140
- DE-U- 29 518 278
- US-A- 5 184 556

## Beschreibung

Die Erfindung betrifft einen Farbkasten für ein Farbwerk einer Rotationsdruckmaschine entsprechend dem Oberbegriff des Anspruches 1.

Die US 51 84 556 A beschreibt eine schwenkbare Kammerrakel.

Der Erfindung liegt die Aufgabe zugrunde, einen Farbkasten zu schaffen, welcher Leicht zu reinigen ist.

Diese Aufgabe wird erfindungsgemäß durch die Merkmale des kennzeichnenden Teils des Anspruches 1 gelöst.

Die mit der Erfindung erzielbaren Vorteile bestehen insbesondere darin, daß der auf der Farbdosierwalze angeordnete Farbkasten ohne Aufwand von einer Arbeitsstellung in eine Entleerstellung und wieder zurück schwenkbar ist. Der Farbkasten kann z. B. zum Wechseln von Rakelblättern von der Arbeitsstellung in die Entleerstellung und nachfolgend in eine Reinigungsposition - d. h. von der Farbdosierwalze weggerückt - gebracht werden, ohne daß Druckfarbe aus dem Farbkasten herausläuft.

Durch die Herausnehmbarkeit des Farbkastens in seiner Entleerstellung aus der Maschine können sowohl der Farbkasten als auch die am Farbkasten angeordneten Dosierelemente leicht gereinigt werden. Außerdem ist die Farbwalze selbst freigelegt.

Ein Ausführungsbeispiel der Erfindung ist in der Zeichnung dargestellt und wird im folgenden näher beschrieben. Es zeigen:
- Fig. 1: eine schematische Darstellung eines Querschnittes durch einen oberhalb einer Rasterwalze angeordneten Farbkasten in Arbeits- und Ruhestellung mit Rakelblättern;
- Fig. 2: eine vergrößerte schematische Darstellung einer Einzelheit "Z" in Fig. 1.

Ein schwenkbarer Farbkasten 1 hat zwei sich gegenüberliegende Anordnungen von Farbdosierelementen, z. B. Rakeln, eine Reihe Arbeits- 12 und eine Reihe Schließrakelblätter 11. Er ist in seiner Arbeitsstellung A im oberen Bereich einer Farbdosierwalze 4 angeordnet. Die Farbdosierwalze 4 hat in ihrer Mantelfläche 2 Näpfchen 3.

In Produktionsrichtung C gesehen ist das Schließrakelblatt 11 positiv an die Farbdosierwalze 4 angestellt.
In Produktionsrichtung C gesehen ist das Arbeitsrakelblatt 12 negativ an die Farbdosierwalze 4 angestellt.

Es ist natürlich auch möglich, die Rakelblätter 11; 12 im gleichen Neigungswinkel an die Farbdosierwalze 4 anzustellen.

Der Farbkasten 1 besteht aus zwei sich in achsparalleler Richtung der Farbdosierwalze 4 erstreckenden, voneinander beabstandeten linken 6 und rechten Seitenwänden 7. Je nach vorgesehener Schwenkrichtung ist die linke 6 und/oder die rechte Seitenwand 7 in ausreichender Höhe über die gesamte Breite des Farbkastens 1 erstreckend nach innen abgewinkelt.

Die rechte/linke Seitenwand 7, 6 verläuft von ihrer oberen Kante 10 nach unten, so daß sich die lichte Weite des Farbkastens 1 z. B. etwa bis zur halben Höhe des Farbkastens 1 vergrößert - siehe Lage der Querachse 40 des Farbkastens 1 - und anschließend sich im darunterliegenden Teil wieder verengt. D. h. eine der Seitenwände 7; 6 ist derart abgewinkelt, daß ein zwischen oberer Teilseitenwand 30 und unterer Teilseitenwand 35 gebildeter öffnungswinkel Gamma von ca. 90° sich zum Inneren des Farbkastens 1 hin öffnet. Dabei kann eine Breite d der oberen Teilseitenwand 30 gleich einer Breite e der unteren Teilseitenwand 35 sein. Jedoch kann auch d größer e sein oder umgekehrt. Mit 45 ist eine Längsachse des Farbkastens 1 und mit 48 ist eine Hochachse des Farbkastens 1 bezeichnet. Hierdurch wird in der Entleerstellung B des Farbkastens 1 eine tiefstliegende Rinne 44 gebildet, in welche die Druckfarbe 22 einläuft und von ihr aufgenommen wird.

Die Seitenwände 6, 7 erstrecken sich (Arbeitsstellung A) von einer oberen Kante 10 in Richtung ihrer der Farbdosierwalze 4 zugewandten unteren Rakelmontagefläche 8; 9, an welcher Rakelblätter 11; 12 mittels Klemmleisten 13 bzw. 14 gehalten sind.

An den Enden der Seitenwände 6; 7 sind beidseitig Stirnwände 15; 17 angebracht. Jede Stirnwand 15; 17 ist mit ihrer der Farbdosierwalze 4 zugewandten Seite 18 der Kontur der Mantelfläche 2 angepaßt. Der Farbkasten 1 ist - in seiner Arbeitsstellung A gesehen - oben offen.

Der Farbkasten 1 kann an einer Traverse 20 z. B. mittels seiner Seitenwand 6 an den Seitengestellen der Maschine befestigt sein. Weiterhin ist es möglich, den Farbkasten 1 oben, d. h. an seiner oberen Kante 10 geschlossen auszubilden.

Bei einem weiteren Ausführungsbeispiel sind beide Enden der Traverse 20 des Farbkastens 1 an je einem ersten Ende 28 bzw. 29 eines Schwenkarmes 26 bzw. 27 befestigt. Die zweiten Enden 31; 32 der Schwenkarme 26; 27 sind jeweils schwenkbar auf einer seitengestellfesten Lagerbuchse 33; 34 gelagert. Jede Lagerbuchse 33, 34 nimmt jeweils über ein Wälzlager 36; 37 einen Achszapfen 38; 39 der Farbdosierwalze 4 auf. Durch die eben beschriebenen Maßnahmen kann der Farbkasten 1 um die Rotationsachse 5 der Farbdosierwalze 4 geschwenkt werden.

In seiner oberen, d. h. Arbeitsstellung A wird der Farbkasten 1 direkt oder indirekt über die an den Schwenkarmen 26, 27 befestigte Traverse 20 an einen seitengestellfesten Anschlag 41 bewegt und dort verriegelt oder mittels Schrauben 42 festgehalten. Der liegende Farbkasten 1 kann von seiner obenliegenden Arbeitsstellung A nach seiner Entriegelung seitlich in eine Entleerstellung B geschwenkt werden. D. h. der Farbkasten 1 wird - bezogen auf ein rechtwinkliges Koordinatensystem mit dem Ursprung auf der Rotationsachse 5 der Farbdosierwalze 4 - aus seiner im I. oder II. Quadranten oder im I. und II. Quadranten liegenden Arbeitsstellung A - bezogen auf die Lage der Rakelblätter 11 auf der Farbdosierwalze 4 - in eine im I. und IV. Quadranten oder im II. und III. Quadranten liegende Entleerstellung verschwenkt (Lage der Rakelblätter 11, 12). Der Farbkasten 1 wird also aus einer Lage, in welcher die Querachse 40 des Farbkastens 1 horizontal oder annähernd horizontal verläuft, so verschwenkt, daß nach dem Verschwenken die Querachse 40 des Farbkastens 1 vertikal oder annähernd vertikal verläuft. Die Rakelblätter 11 und 12 bleiben dabei in Berührung mit dem Umfang 2 der Farbdosierwalze 4. Der Schwenkwinkel Beta des Farbkastens 1 kann zwischen 70 und 110° Liegen. Die Schwenkbewegung des Farbkastens 1 nach unten in die Entleerstellung B wird z. B. durch einen seitengestellfesten Anschlag 43 begrenzt. An dem liegt dann die rechte Seitenwand 7 des Farbkastens 1 an und wird an diesem festgehalten bzw. verriegelt.

Dabei sammelt sich die Druckfarbe 22 in einer nach oben hin offenen Rinne 44 der Seitenwand 7, welche sich nunmehr in horizontaler Lage befindet.

Der Farbkasten 1 kann, insbesondere in der vertikalen Entleerstellung B, vorzugsweise aus der Maschine leicht herausnehmbar sein, d. h. von den Enden 28; 29 der Schwenkarme 26; 27 bzw. von der Traverse 20 lösbar und abnehmbar ausgebildet sein. Dazu kann z. B. die linke Seitenwand 6 mittels einer Linearführung in der Traverse 20 führbar und arretierbar ausgebildet sein.

Dadurch, daß der Farbkasten 1 aus der Maschine entfernbar ist, kann sowohl der Farbkasten 1 wie auch die Farbdosierwalze 4 leicht gereinigt werden.

Die Erreichbarkeit des Verschwenkens des Farbkastens 1 ist nicht auf die eben beschriebenen Mittel beschränkt. Es ist ebenso auch möglich, den Farbkasten 1 mit anderen technischen Mitteln von Stellung A nach Stellung B und wieder zurück zu verschwenken.

So könnten z. B. die Stirnwände 15; 17 jeweils mit Stehbolzen versehen sein, wobei die Stehbolzen in seitengestellfesten bogenförmigen Führungen geführt werden.

Die Farbdosierelemente 11, 12 sind vorzugsweise als Rakelblätter ausgeführt, sie können aber auch durchgängige Farbmesser oder auch Einzelfarbmesserlamellen sein. Sie sind an der Unterseite des Farbkastens 1 angeordnet und befestigt. Die Rakelblätter dienen als Arbeitsrakel 12 und/oder als Schließrakel 11.

### Bezugszeichenliste

- 1: Farbkasten
- 2: Mantelfläche (4)
- 3: Näpfchen (4)
- 4: Farbdosierwalze
- 5: Rotationsachse
- 6: Seitenwand, linke (1)
- 7: Seitenwand, rechte (1)
- 8: Rakelmontagefläche (6)
- 9: Rakelmontagefläche (7)
- 10: Kante, obere (15; 17)
- 11: Schließrakelblatt (1)
- 12: Arbeitsrakelblatt (1)
- 13: Klemmleiste (12)
- 14: 4 Klemmleiste (11)
- 15: Stirnwand, vordere
- 16: Tangente (2)
- 17: Stirnwand, hintere (6; 7)
- 18: Seite (17)
- 19: Außenfläche (12)
- 20: Traverse
- 21: Innenfläche (12)
- 22: Druckfarbe
- 23: Abrakelfläche (12)
- 24: Farbrolle (22)
- 25: Innenfläche (11)
- 26: Schwenkarm (1)
- 27: Schwenkarm (1)
- 28: Ende, erstes (26)
- 29: Ende, erstes (27)
- 30: Teilseitenwand, obere (7)
- 31: Ende, zweites (26)
- 32: Ende, zweites (27)
- 33: Lagerbuchse
- 34: Lagerbuchse
- 35: Teilseitenwand, untere (7)
- 36: Wälzlager
- 37: Wälzlager
- 38: Achszapfen
- 39: Achszapfen
- 40: Querachse (1)
- 41: Anschlag
- 42: Schraube
- 43: Anschlag
- 44: Rinne
- 45: Längsachse (1)
- 46: Substanz
- 47: Bereich
- 48: Hochachse

- A: Arbeitsstellung (1)
- B: Entleerstellung (1)
- c: Produktionsrichtung (4)
- d: Breite (30)
- e: Breite (35)
- Alpha: Anstellwinkel (12)
- Beta: Schwenkwinkel (1)
- Gamma: öffnungswinkel (30; 35)

## Patentansprüche

1. Farbkasten mit sich gegenüberliegenden zwei Anordnungen von Farbdosierelementen (11; 12), wie z. B. Rakel an einer Farbdosierwalze (4), dadurch gekennzeichnet, daß bezogen auf ein rechtwinkliges Koordinatensystem mit dem Ursprung auf der Rotationsachse (5) der Farbdosierwalze (4) der Farbkasten (1) aus seiner im Bereich des I. oder II. Quadranten liegenden Arbeitsstellung (A) in eine im Bereich des I. und IV. Quadranten oder im Bereich des II. und III. Quadranten liegende Druckfarbenentleerstellung (B) unter Beibehaltung des Anliegens mindestens einer Reihe der Farbdosierelemente (11; 12) an der Farbdosierwalze (4) verschwenkbar angeordnet ist.

2. Farbkasten mit einer an einer Farbdosierwalze (4) anliegenden Arbeitsrakel (12) und einer Schließrakel (11), wobei der Farbkasten (1) aus einer Lage, in der eine Querachse (40) des Farbkastens (1) horizontal oder annähernd horizontal verläuft, derart verschwenkbar ist, daß die Querachse (40) des Farbkastens (1) vertikal oder annähernd vertikal verläuft, dadurch gekennzeichnet, daß sowohl in annähernd vertikaler als auch in annähernd horizontaler Stellung des Farbkastens mindestens eine Rakel (11; 12) an der Farbdosierwalze anliegt.

3. Farbkasten nach den Ansprüchen 1 oder 2, dadurch gekennzeichnet, daß die Farbdosierelemente (11; 12) positiv und/oder negativ an die Farbdosierwalze (4) angestellt sind.

4. Farbkasten nach den Ansprüchen 1 oder 2, dadurch gekennzeichnet, daß die Farbdosierelemente (11; 12) beider Anordnungen im gleichen Neigungswinkel an die Farbdosierwalze (4) angestellt sind.

5. Farbkasten nach den Ansprüchen 1 oder 2, dadurch gekennzeichnet, daß der Farbkasten (1) oben öffenbar geschlossen ist.

6. Farbkasten nach den Ansprüchen 1 oder 2, dadurch gekennzeichnet, daß mindestens eine Seitenwand (7; 6) des Farbkastens (1) derart abgewinkelt ist, daß zwischen einer ersten Teilseitenwand (30) und an sie sich anschließender zweiter Teilseitenwand (35) zum Inneren des Farbkastens (1) hin eine geöffnete Rinne (44) gebildet ist.

7. Farbkasten nach Anspruch 6, dadurch gekennzeichnet, daß die Teilseitenwände (30; 35) ungefähr gleich breit sind.

8. Farbkasten nach Anspruch 6, dadurch gekennzeichnet, daß die obere Teilseitenwand (30) breiter ist als die untere Teilseitenwand (35).

9. Farbkasten nach Anspruch 6, dadurch gekennzeichnet, daß die untere Teilseitenwand (35) breiter ist als die obere Teilseitenwand (30).

10. Farbkasten nach den Ansprüchen 1 oder 2, dadurch gekennzeichnet, daß der Farbkasten (1) in seiner Entleerstellung (B) abnehmbar angeordnet ist.

11. Farbkasten nach Anspruch 1, dadurch gekennzeichnet, daß die Farbdosierelemente Rakelblätter (11, 12) sind.

12. Farbkasten nach Anspruch 1, dadurch gekennzeichnet, daß die Farbdosierelemente durchgängige Farbmesser sind.

13. Farbkasten nach Anspruch 1, dadurch gekennzeichnet, daß die Farbdosierelemente Einzelfarbmesserlamellen sind.

## Claims

1. Ink fountain having two oppositely located arrangements of ink metering elements (11; 12), such as doctors on an ink metering roll (4), characterized in that, as referred to a rectangular co-ordinate system with the origin on the axis of rotation (5) of the ink metering roll (4), the ink fountain (1) is arranged such that it can be pivoted out of its working position (A) in the area of quadrant I or II into a printing ink emptying position (B) in the area of quadrant [sic] I and IV or in the area of quadrant [sic] II and III whilst maintaining bearing contact between at least one row of the ink metering elements (11; 12) and the ink metering roll (4).

2. Ink fountain having a working doctor (12) and a closing doctor (11) resting on an ink metering roll (4), it being possible for the ink fountain (1) to be pivoted from a position in which a transverse axis (40) of the ink fountain (1) runs horizontally or approximately horizontally in such a way that the transverse axis (40) of the ink fountain (1) runs vertically or approximately vertically, characterized in that both in the approximately vertical position and in the approximately horizontal position of the ink fountain, at least one doctor (11; 12) rests on the ink metering roll.

3. Ink fountain according to Claims 1 or 2, characterized in that the ink metering elements (11; 12) are set positively and/or negatively on to the ink metering roll (4).

4. Ink fountain according to Claims 1 or 2, characterized in that the ink metering elements (11; 12) of both arrangements are set on to the ink metering roll (4) at the same angle of inclination.

5. Ink fountain according to Claims 1 or 2, characterized in that the ink fountain (1) is closed such that it can be opened at the top.

6. Ink fountain according to Claims 1 or 2, characterized in that at least one side wall (7; 6) of the ink fountain (1) is angled in such a way that a channel (44) that is open towards the interior of the ink fountain (1) is formed between a first part side wall (30) and a second part side wall (35) adjoining the first.

7. Ink fountain according to Claim 6, characterized in that the part side walls (30; 35) are approximately equally wide.

8. Ink fountain according to Claim 6, characterized in that the upper part side wall (30) is wider than the lower part side wall (35).

9. Ink fountain according to Claim 6, characterized in that the lower part side wall (35) is wider than the upper part side wall (30).

10. Ink fountain according to Claims 1 or 2, characterized in that the ink fountain (1) is arranged such that it can be removed when in its emptying position (B).

11. Ink fountain according to Claim 1, characterized in that the ink metering elements are doctor blades (11, 12).

12. Ink fountain according to Claim 1, characterized in that the ink metering elements are continuous ink knives.

13. Ink fountain according to Claim 1, characterized in that the ink metering elements are individual ink-knife lamellae.

## Revendications

1. Encrier muni de deux agencements opposés d'éléments de dosage d'encre (11; 12), tel que par exemple des racles sur un rouleau doseur d'encre (4), caractérisé en ce qu'en se référant à un système de coordonnées rectangulaires dont l'origine est sur l'axe de rotation (5) du rouleau doseur d'encre (4), l'encrier (1) est disposé de façon à pouvoir pivoter de sa position de travail (A), située dans la zone du cadran I. ou II. en une position de vidage d'encre d'impression (B) située dans la zone du cadran I. et IV. ou bien dans la zone du cadran II. et III., en conservant l'appui d'au moins une rangée des éléments de dosage d'encre (11; 12) sur le rouleau de dosage d'encre (4).

2. Encrier avec une racle de travail (12) et une racle de fermeture (11), appuyant sur un rouleau de dosage d'encre (4), l'encrier (1) étant susceptible de pivoter depuis une position dans laquelle un axe transversal (40) de l'encrier (1) s'étend horizontalement ou à peu près horizontalement, de manière que l'axe transversal (40) de l'encrier (1) s'étende verticalement ou à peu près verticalement, caractérisé en ce que tant dans la position d'encrier à peu près verticale qu'également à peu près horizontale, au moins une racle (11; 12) appuie sur le rouleau de dosage d'encre.

3. Encrier selon la revendication 1 ou 2, caractérisé en ce que les éléments de dosage d'encre (11; 12) sont inclinés sous un angle de calage positif et/ou négatif sur le rouleau de dosage d'encre (4).

4. Encrier selon la revendication 1 ou 2, caractérisé en ce que les éléments de dosage d'encre (11; 12) des deux agencements sont inclinés sous le même angle d'inclinaison sur le rouleau de dosage d'encre (4).

5. Encrier selon la revendication 1 ou 2, caractérisé en ce que l'encrier (1) est fermé en étant susceptible de pouvoir être ouvert en partie haute.

6. Encrier selon la revendication 1 ou 2, caractérisé en ce qu'au moins une paroi latérale (7; 6) de l'encrier (1) est coudée, de manière qu'entre une première paroi latérale partielle (30) et une deuxième paroi latérale partielle (35), s'y raccordant, soit constituée vers l'intérieur de l'encrier (1) une goulotte (44) ouverte.

7. Encrier selon la revendication 6, caractérisé en ce que les parois latérales partielles (30; 35) sont de largeur à peu près identique.

8. Encrier selon la revendication 6, caractérisé en ce que la paroi latérale partielle supérieure (30) est plus large que la paroi latérale partielle inférieure (35).

9. Encrier selon la revendication 6, caractérisé en ce que la paroi latérale partielle inférieure (35) est plus large que la paroi latérale partielle supérieure (30).

10. Encrier selon la revendication 1 ou 2, caractérisé en ce que l'encrier (1) est disposé de façon à pouvoir être extrait lorsqu'il se trouve à sa position de vidage (B).

11. Encrier selon la revendication 1, caractérisé en ce que les éléments de dosage d'encre sont des lames de racle (11, 12).

12. Encrier selon la revendication 1, caractérisé en ce que les éléments de dosage d'encre sont des lames à encre interconnectées.

13. Encrier selon la revendication 1, caractérisé en ce que les éléments de dosage d'encre sont des lamelles de lames d'encre individuelles.
